# EUROPÄISCHE PATENTANMELDUNG

(11) **EP 0 829 611 A1**
(43) Veröffentlichungstag der Anmeldung: **18.03.1998**
(21) Anmeldenummer: 97115179.0
(22) Anmeldetag: 02.09.1997
(51) Int. Cl.: E06B 9/11

(54) **Möbelstück**

(30) Priorität: 12.09.1996 CH 2236/96
(71) Anmelder: Lista Office Holding AG, 9113 Degersheim (CH)
(72) Erfinder: Egli, Roger, 9008 St. Gallen (CH)
(74) Vertreter: Wagner, Wolfgang, Dr. Phil., Dipl.-Phys.

(57) **Zusammenfassung**

Eine Oeffnung eines Möbelstücks ist durch ein Trennelement (6) verschlossen, welches eine Bahn (12) aus textilem Material, z. B. appretierter Baumwolle, umfasst, an deren zur Verschubrichtung parallelen Seitenrändern an der Innenseite verhältnismässig steife Führungsbänder (13) z. B. aus Polyamid mit über die Seitenränder der Bahn (12) überstehenden Randstreifen (15) mittels zweier paralleler, voneinander beabstandeter Nähte (14) befestigt sind. Die Randstreifen (15) greifen in Führungsnuten an den seitlichen Rändern der Oeffnung ein. Ausser einem starren Abschlusselement (9) mit einer Abschlussleiste (24) weist das Trennelement (6) an der Aussenseite in regelmässigen Abständen aufeinanderfolgende starre Verstärkungselemente (10) auf, welche sich im wesentlichen über die ganze Breite der Oeffnung erstrecken und fest mit der Bahn (12) verbunden sind, indem ihre Verstärkungsleisten (19) auf Befestigungsbänder aufgeschoben sind, welche jeweils durch eine mittige Naht mit der Bahn (12) verbunden sind und deren freie Randbereiche sie umgreifen. Eine Entnahme von Gegenständen durch die Oeffnung ist bei vorgeschobenem Trennelement (6) ohne Beschädigung desselben nicht möglich.

## Beschreibung

Die Erfindung betrifft ein Möbelstück gemäss dem Oberbegriff des Anspruchs 1. Es sind gattungsgemässe Möbelstücke bekannt, welche eine mittels eines Rolladens als Trennelement verschliessbare Oeffnung aufweisen. Derartige aus parallelen, seitlich miteinander verbundenen Leisten aufgebaute Rolladen sind jedoch verhältnismässig schwer, ziemlich teuer und nicht immer problemlos in der Anwendung.

Hier soll durch die Erfindung Abhilfe geschaffen werden. Die Erfindung, wie sie in den Ansprüchen gekennzeichnet ist, schafft ein gattungsgemässes Möbelstück, welches ein leichtes, kostengünstig herstellbares, problemlos handhabbares Trennelement aufweist. Trotz des leichten Materials ist eine unbemerkte Entnahme von Objekten durch die vom Trennelement verschlossene Oeffnung ohne Zurückschieben desselben nicht möglich. Ein besonderer Vorteil der Erfindung liegt ausserdem darin, dass für das Trennelement überwiegend natürliche Materialien verwendet werden können, was u. a. eine verhältnismässig problemlose Entsorgung gewährleistet.

Im folgenden wird die Erfindung anhand von Figuren, welche lediglich ein Ausführungsbeispiel zeigen, näher erläutert. Es zeigen
- Fig. 1: schematisch eine Seitenansicht eines erfindungsgemässen Möbelstücks, wobei die vorne liegende Seitenwand entfernt ist,
- Fig. 2: einen Ausschnitt aus einer Vorderansicht des Trennelements des Möbelstücks nach Fig. 1,
- Fig. 3: einen Schnitt längs III-III in Fig. 2, wobei auch ein Teil einer Seitenwand des Möbelstück dargestellt ist,
- Fig. 4: einen Schnitt längs IV-IV in Fig. 2 und
- Fig. 5: einen Schnitt längs V-V in Fig. 2.

Das Möbelstück weist einen Boden 1, eine Rückwand 2, eine Decke 3 sowie Seitenwände 4 auf, während die Vorderseite im wesentlichen von einer von Seitenwand zu Seitenwand durchgehenden Oeffnung 5 eingenommen wird. Sie ist durch ein Trennelement 6 verschliessbar, welches in einer Schliessrichtung, im vorliegenden Fall von oben nach unten, über die Oeffnung 5 geschoben und in Gegenrichtung von derselben zurückgeschoben werden kann.

Das Trennelement 6 ist über eine erste, quer zur Schliessrichtung angeordnete, drehbar im Möbelstück verankerte Stützrolle 7a geführt, an welcher es umgelenkt wird, so dass die Verschubrichtung desselben von der Schliessrichtung um 90° nach hinten abbiegt. Weiter läuft das Trennelement 6 über eine knapp vor der Rückwand 2 auf gleicher Höhe wie die erste Stützrolle 7a angeordnete und gleich wie diese ausgebildete und verankerte zweite Stützrolle 7b, an welcher die Verschubrichtung um weitere 90° nach unten abbiegt, so dass sie im weiteren zur Schliessrichtung parallel ist. Die Seitenränder des Trennelements 6 sind in jeweils in Verschubrichtung verlaufenden Führungsnuten 8 in den Seitenwänden des Möbelstücks geführt.

Am Vorderende des Trennelements 6 ist an der Aussenseite ein quer zur Verschubrichtung von einem Rand der Oeffnung 5 zum anderen durchgehendes starres Abschlusselement 9 angeordnet, auf welches in Verschubrichtung ebenfalls an der Aussenseite im wesentlichen gleichartige, allerdings etwas anders ausgebildete und verankerte Verstärkungselemente 10 in regelmässigen Abständen folgen. Am Hinterende ist zum Gewichtsausgleich ein Ausgleichselement 11 angebracht.

Das Trennelement 6 besteht (Fig. 2) im wesentlichen aus einer Bahn 12 textilen Materials, z. B. eines durch eine geeignete Appretur versteiften und wasserabstossend gemachten Baumwollstoffs. Auch andere Gewebe, z. B. aus Metall, kommen in Frage. An den Seitenrändern des Trennelements ist jeweils ein Führungsband 13, vorzugsweise mittels zweier durchgehender, paralleler, voneinander beabstandeter Nähte 14 an die Innenseite der Bahn 12 genäht, und zwar derart, dass ein Randstreifen 15 desselben deren Seitenrand überragt. Mit dem Randstreifen 15 greift das Führungsband 13 (Fig. 3) in die Führungsnut 8 ein. Das Führungsband 13 ist jeweils vom Vorderende zum Hinterende des Trennelements 6 durchgehend ausgebildet. Das Abschlusselement 9 weist zwei seitlich den Rand der Bahn 12 überragende Führungszungen 16a,b auf, welche dort zusätzlich zum Randstreifen 15 in die Führungsnut 8 eingreifen. Die Führungsbänder 13 sind zwar hinreichend flexibel, um das Verschieben des Trennelements 6 nicht zu behindern, jedoch bedeutend steifer als das textile Material der Bahn 12. Sie bestehen vorzugsweise aus Polyamid.

Jedes Verstärkungselement 10 besteht (Fig. 4) aus einem Befestigungsband 17, welches durch eine einzige durchgehende mittige Naht 18 mit dem textilen Material verbunden ist und aus dem gleichen Material bestehen kann wie die Führungsbänder 13. Auf das Befestigungsband 17 ist eine Verstärkungsleiste 19 aufgeschoben, welche als Profil von gleichbleibendem Querschnitt aus Aluminium oder Stahlblech ausgebildet ist. Es weist eine nach aussen abstehende Griffleiste 20 auf, an deren Basis zwei seitlich abstehende Teile U-förmigen Querschnitts anschliessen, welche die beiden freien Randbereiche des Befestigungsbandes 17 umgreifen. Sie bilden zwei gegeneinander gerichtete Befestigungsnuten 21a,b, welche jeweils einen verhältnismässig breiten Randstreifen aufnehmen. Ein Abziehen der Verstärkungsleiste 19 nach vorn ist wegen der beträchtlichen Steifigkeit des Befestigungsbandes 17 nicht ohne Beschädigung des Trennelements 6 möglich, dagegen ist das Aufschieben der Verstärkungsleiste 19 vor der Montage des Trennelements 6 im Möbelstück sehr einfach zu bewerkstelligen. Dadurch, das das Verstärkungselement 10 nur an einer schmalen Zone, im Beispiel durch die einzige Naht 18, mit der Bahn 12 verbunden ist, behindern die Verstärkungselemente 10, auch wenn sie verhältnismässig breit sind, die Umlenkung des Trennelements 6 an den Stützrollen 7a,b nicht.

Aehnlich ist (Fig. 5) das Abschlusselement 9 aus einem breiten Befestigungsband 22, das mittels zweier paralleler, voneinander beanstandeter Nähte 23 mit der Bahn 12 vernäht ist und einer auf dasselbe aufgeschobenen Abschlussleiste 24 aufgebaut. Letztere besteht aus einem Rundprofil 25 aus Aluminium oder Stahlblech, welches mit seitlichen Befestigungsleisten 26a,b unter die freien Randbereiche des Befestigungsbandes 22 greift sowie einem in dasselbe eingeschobenen Fixierprofil 27, ebenfalls aus Aluminium oder Stahlblech, welches den Bewegungsspielraum der besagten freien Randbereiche nach oben beschränkt und damit ein Abziehen der Abschlussleiste 24 nach vorn ohne Beschädigung des Trennelements 6 verunmöglicht. Da das Abschlusselement 9 nicht über die Stützrollen 7a,b gezogen wird, ist die Verbindung mit einer breiteren Zone der Bahn 12 nicht problematisch. Das Abschlusselement 9 weist einen Verriegelungsmechanismus auf, welcher z. B. ein Schloss umfasst und mit demselben in Wirkverbindung stehende Riegel oder Haken, welche das Abschlusselement 9 mit den Seitenwänden 4 oder dem unteren Rand der Oeffnung 5 verriegeln können.

Wie oben erwähnt, ragt (Fig. 3) jeweils der Randstreifen 15 in die Führungsnut 8, welche zur Verbesserung der Gleiteigenschaften mit Kunststoff ausgekleidet ist. Ueber die in Verschubrichtung voneinander beabstandeten Führungszungen 16a,b (Fig. 2) steht das Abschlusselement 9 mit der Führungsnut 8 direkt im Eingriff, wodurch es auch gegen Verdrehung gesichert ist. Da die steifen Führungsbänder 13 mit dem textilen Material weit überlappen und über dasselbe auch mit dem Abschlusselement 9 und den Verstärkungselementen 10 eng verbunden sind - durch die Nähte 14 und weiter 18 über das textile Material an zwei quer zur Verschubrichtung beabstandeten Stellen - sind sie kaum verdrehbar und der Eingriff der Randstreifen 15 mit den Führungsnuten 8 durch senkrecht zur Ebene der Oeffnung 5 gegen das Trennelement 6 ausgeübten Druck oder Zug nicht zu lösen. Ein seitliches Herausziehen eines Randstreifens 15 aus einer Führungsnut 8 ist wiederum wegen der starren Verstärkungselemente 10 und des Abschlusselements 9, welche sich im wesentlichen über die ganze Breite der Oeffnung erstrecken und dem Trennelement 6 nur geringes seitliches Spiel lassen, nicht möglich. Auch das Trennelement 6 in Schliessrichtung aus dem Möbelstück herauszuziehen, ist wegen der Steifigkeit der Führungsbänder 13 und ihrem Eingreifen in die engen Führungsnuten 8 nicht möglich.

Das Abschlusselement 9 und die Verstärkungselemente 10 einerseits und die Führungsbänder 13 andererseits bilden ein Gerüst, das das Trennelement 6 ohne Behinderung des Verschubs desselben derart versteift und in den Führungsnuten 8 verankert, dass es nicht ohne Beschädigung überwindbar ist. Der Abstand aufeinanderfolgender Verstärkungselemente ergibt sich vorwiegend aus dieser Anforderung sowie aus Kostenüberlegungen. Vorzugsweise beträgt er 20 bis 45 cm, insbesondere ca. 35 cm. Er ist jedoch nach unten nicht grundsätzlich beschränkt.

Die beschriebene Lösung kann natürlich in mancher Hinsicht abgewandelt werden und ist insbesondere auch in Fällen anwendbar, wo die Oeffnung nicht in einer senkrechten Wand angebracht, sondern schräg ausgerichtet ist oder eine gekrümmte Führung des Trennelements verlangt.

## Patentansprüche

1. Möbelstück mit einer Oeffnung (5) sowie mit einem Trennelement (6) zum Verschliessen derselben, welches in einer Schliessrichtung vor die Oeffnung (5) schiebbar und von derselben zurückschiebbar ist und dessen Verschubrichtung ausserhalb des Bereichs der Oeffnung (5) von der Schliessrichtung abbiegt, mit Seitenrändern, welche in zwei an den Rändern der Oeffnung (5) parallel in Schliessrichtung verlaufenden Führungen geführt sind, **dadurch gekennzeichnet, dass** das Trennelement (6) im wesentlichen aus textilem Material besteht und in Verschubrichtung beabstandete, im wesentlichen quer zu derselben durchgehende starre Verstärkungsteile (10) aufweist.

2. Möbelstück nach Anspruch 1, **dadurch gekennzeichnet, dass** jedes Verstärkungsteil (10) an der Aussenseite des Trennelements (6) angeordnet und ausschliesslich im Bereich einer schmalen, sich quer zur Verschubrichtung erstreckenden Zone mit demselben verbunden ist.

3. Möbelstück nach Anspruch 2, **dadurch gekennzeichnet, dass** jedes Verstärkungsteil (10) ein verhältnismässig steifes Befestigungsband (17) umfasst, welches mittels einer von seinen Rändern beabstandeten Naht (18) mit dem Trennelement (6) verbunden ist sowie eine starre Verstärkungsleiste (19), welche die beiden Ränder des Befestigungsbandes (17) umgreift.

4. Möbelstück nach Anspruch 3, **dadurch gekennzeichnet, dass** die Verstärkungsleiste (19) auf das Befestigungsband (17) aufschiebbar ist.

5. Möbelstück nach Anspruch 4, **dadurch gekennzeichnet, dass** die Verstärkungsleiste (19) als Profil ausgebildet ist, mit einer abstehenden Griffleiste (20) sowie zwei an der Basis derselben angeordneten, einander gegenüberliegenden Nuten (21a, 21b) zur Aufnahme mindestens der beiden Randbereiche des Befestigungsbandes (17).

6. Möbelstück nach einem der Ansprüche 1 bis 5, **dadurch gekennzeichnet, dass** die Führungen als Führungsnuten (8) ausgebildet sind und das Trennelement (6) an beiden Seitenrändern verhältnismässig steife Führungsbänder (13) aufweist, welche jeweils mit dem textilen Material durchgehend verbunden sind und welche in die Führungsnuten (8) eingreifen und, wo sie die Verstärkungselemente (10) kreuzen, mit denselben an mindestens zwei quer zur Verschubrichtung beabstandeten Stellen direkt oder indirekt verbunden sind.

7. Möbelstück nach Anspruch 6, **dadurch gekennzeichnet, dass** die Führungsbänder (13) jeweils mittels mindestens zweier paralleler Nähte (14) mit dem textilen Material verbunden sind.

8. Möbelstück nach Anspruch 6 oder 7, **dadurch gekennzeichnet, dass** die Führungsbänder (13) an der Innenseite des Trennelements (6) angeordnet sind und mit einem in die Führungsnut (8) eingreifenden Randstreifen (15) den Seitenrand des textilen Materials überragen.

9. Möbelstück nach einem der Ansprüche 1 bis 8, **dadurch gekennzeichnet, dass** das Trennelement (6) an seinem Vorderende ein im wesentlichen quer zur Verschubrichtung durchgehendes starres Abschlussteil (9) aufweist, welches an beiden Enden jeweils mit mindestens einer Führungszunge (16a, 16b) oder mindestens einem Führungsstift in die Führungsnut (8) eingreift.

10. Möbelstück nach Anspruch 9, **dadurch gekennzeichnet, dass** das Abschlussteil (9) ein verhältnismässig steifes Befestigungsband (22) umfasst, das durch zwei parallele, von seinen Rändern beabstandete Nähte (23) mit dem textilen Material verbunden ist, sowie eine aufschiebbare Abschlussleiste (24), welche die beiden Ränder des Befestigungsbandes (22) umgreift.
